# EUROPÄISCHE PATENTSCHRIFT

(11) **EP 2 008 551 B1**
(45) Veröffentlichungstag und Bekanntmachung des Hinweises auf die Patenterteilung: **12.01.2011**
(21) Anmeldenummer: 08011017.4
(22) Anmeldetag: 18.06.2008
(51) Int. Cl.: A47F 1/12

(54) **Lastarm zur lückenlosen Präsentation von Waren und dafür geeignete Selbstbedienungspackung**
Article hanger for gapless presentation of goods and self-service packaging for the purpose
Support pour articles destiné à la présentation complète de marchandises et emballage en self-service adapté

(30) Priorität: 26.06.2007 DE 102007029394; 17.09.2007 DE 102007044370
(43) Veröffentlichungstag der Anmeldung: 31.12.2008
(73) Patentinhaber: SFS Handels Holding AG, CH-9435 Heerbrugg (CH)
(72) Erfinder: Dietsche, Patrick, 9444 Diepoldsau (CH)

(56) Entgegenhaltungen:
- GB-A- 2 304 102
- GB-A- 2 426 433

## Beschreibung

Die Erfindung betrifft einen Lastarm zur lückenlosen Präsentation von Waren, mit einem Anschlussbereich zur Befestigung des Lastarms frei auskragend an einem Traggestell od. dgl., einem zu dem Anschlussbereich entgegengesetzten Entnahmebereich, einem sich zwischen dem Anschlussbereich und dem Entnahmebereich erstreckenden Lastbereich, in welchem die Waren an dem Lastarm aufhängbar sind, und einem federnd vorgespannten Schieber zum Verschieben der Waren in Richtung gegen eine Begrenzung an dem Entnahmebereich und der Schieber als ein auf dem Lastarm in dem Lastbereich verschiebbarer Schlitten ausgebildet ist. Außerdem betrifft die Erfindung eine dafür geeignete Selbstbedienungspackung.

Auf dem Gebiet der Präsentation von Waren ist es üblich geworden, an einer Lochwand als frei auskragende Ausleger ausgebildete Lastarme in gegenseitigem Abstand in Zeilen und Spalten anzubringen. Auf die Lastarme werden von dem freien Ende her Warenpackungen aufgeschoben, die der Kunde bei Bedarf selbst auswählen und entnehmen kann. Auf diese Weise werden heute Waren in Blister-Packungen, aber auch in Kartons und Kunststoffschachteln angeboten. Üblich ist, dass solche Packungen in der Nähe ihres oberen Randes ein genormtes Loch aufweisen. Viele bekannte Lastarme sind so ausgebildet, dass sie in das genormte Loch passen, so dass die Waren auf einfache Weise an den Lastarmen aufgehängt werden können. Das genormte Loch wird von vielen Warenanbietern unterschiedlich gestaltet. Nachteilig ist bei einer derartigen Warenpräsentation, dass bei unterschiedlich nachgefragten Waren die Lastarme schließlich unterschiedlich tief bestückt sind und dass darüber hinaus die weiter hinten hängenden Waren kaum sichtbar sind. Es ist deshalb bereits vorgeschlagen worden, den bekannten Lastarmen einen federbelasteten Schieber zuzuordnen, der jedes Mal dann, wenn eine der an dem Lastarm hängenden Waren im Entnahmebereich entnommen wird, die verbleibenden Waren bis an eine Begrenzung an dem Entnahmebereich vorschiebt. Bislang gibt es kein wirklich zufriedenstellendes Federsystem, das diesen Warenvorschub störungsfrei bewerkstelligen kann. Das hängt zum einen damit zusammen, dass heutige Packungen keine einheitlichen genormten Löcher haben, und zum anderen damit, dass das genormte Loch nicht nur dazu benutzt wird, die Packung am Lastarm aufzuhängen, sondern auch zum Transport der Packung selbst. Unter dem Druck des federbelasteten Schiebers tendieren die Waren zum Verkanten. Darüber hinaus bewirkt der Kunde durch die Warenentnahme den automatischen Nachschub der Packungen zwar selbst, wenn jedoch der Kunde eine falsche Packung oder ungewollt eine Packung entnommen hat und diese zurück auf den Lastarm schieben möchte, hat er bei den heute üblichen Präsentationssystemen erhebliche Probleme.

Aus der GB 2 304102A ist eine Vorrichtung zur hängenden Präsentation von Waren mit einem Produkteschieber, der die Waren in Richtung der entnommenen Ware nachschiebt, bekannt. Der Produkteschieber 13 wird von einer aufgerollten Blattfeder 15 mit einer gewissen Kraft gegen den Entnahmebereich 44 geschoben. Wird nun ein Produkt entnommen, so wird durch die Blattfeder der Produkteschieber weiter nach vorne 44 geschoben. Um ein Verkanten des Produkteschiebers zu verhindern werden die Waren mit einer Art Führungsrahmen 41 am unteren Teil der Ware gegen ein Verkanten gesichert.

Je weniger Waren sich an der Vorrichtung befinden, umso weniger Kraft kann die Blattfeder aufbringen, die den Produkteschieber gegen vorne drückt. Der Aufbau des Produkteschlebers ist kostengünstig aufgebaut. Dieser lässt es jedoch nicht zu, dass die an der Vorrichtung angehängte Ware exakt geführt und damit genügend gut positioniert wird, so dass auch bei einer Verschiebung der Ware durch den Produkteschieber die korrekte Lage der Ware sichergestellt werden kann. Sollte dieses Problem auftreten, müsste auf jeden Fall ein Führungsrahmen 41 angebracht werden

Aufgabe der Erfindung ist es daher, einen Lastarm der eingangs genannten Art so zu verbessern, dass bei Entnahme von Waren jeweils ein störungsfreier automatischer Nachschub derselben in den Entnahmebereich gewährleistet ist und dass vom Kunden Waren bei Bedarf mühelos zurück auf den Lastarm geschoben werden können. Außerdem soll durch die Erfindung eine Selbstbedienungspackung in Kombination mit dem Lastarm nach der Erfindung geschaffen werden.

Zur Lösung dieser Aufgabe ist ein Lastarm der eingangs genannten Art erfindungsgemäß dadurch gekennzeichnet, dass zum federnden Vorspannen des Schlittens ein Federelement mit zwei Enden an oder benachbart zu dem Entnahmebereich befestigt und über eine an dem Schlitten angebrachte Umlenkeinrichtung geführt ist.

Bei dem Lastarm nach der Erfindung ist also der als Schlitten ausgebildete Schieber auf dem Lastarm in dem Lastbereich verschiebbar, wo auch die einzelnen Waren aufgehängt sind. Der Schlitten ist somit in der Lage, nahe bei dem Lastarm auf die Waren Druck in Richtung zu dem Entnahmebereich auszuüben, ohne dabei die Tendenz hervorzurufen, dass sich die Waren um den Lastarm verkanten und dadurch den Nachschub stören. Das macht auch die Warenentnahme und eine bedarfsweise Warenrückgabe über den Entnahmebereich komfortabel, weil der Kunde mühelos die Waren von dem Lastarm entnehmen und bei Bedarf wieder auf den Lastarm zurückschieben kann.

Die Selbstbedienungspackung in Kombination mit einer Ausgestaltung des Lastarms nach der Erfindung, in welcher an dem Entnahmebereich mindestens ein versenkbarer Niederhaltebügel als Begrenzung zum Einführen und Entnehmen von Waren angebracht ist, ist erfindungsgemäß dadurch gekennzeichnet, dass die eine Ware bildende Selbstbedienungspackung eine Kunststoffschachtel ist, die einen an einer ihrer Schmalseiten angeformten Vorsprung als ein Widerlager für den oder jeden Niederhaltebügel aufweist.

Diese Ausbildung der Selbstbedienungspackung versetzt den oder die Niederhaltebügel in die Lage, jede an dem Lastarm hängende Selbstbedienungspackung zu stabilisieren, und zwar so, dass sie im Wesentlichen senkrecht hängt. Das spart Platz und erleichtert die Entnahme.

Vorteilhafte Ausgestaltungen der Erfindung bilden die Gegenstände der Unteransprüche.

Wenn in Ausgestaltung des Lastarms nach der Erfindung das Federelement als eine zur Schleife geformte Zugfeder oder als ein zur Schleife geformtes elastisches Band ausgebildet ist, ist eine gleichmäßige Federvorspannung des Schlittens und damit der Waren in Richtung gegen eine Begrenzung an dem Entnahmebereich gewährleistet.

Wenn in einer weiteren Ausgestaltung des Lastarms nach der Erfindung der Lastarm zumindest in dem Lastbereich als eine Schiene mit Mittelsteg ausgeführt ist, sind die Formstabilität des Lastarms und eine optimale Führung des Schlittens gewährleistet.

Wenn in einer weiteren Ausgestaltung des Lastarms nach der Erfindung der Schlitten einen zur Verschieberichtung rechtwinkeligen Arm mit wenigstens einem Puffer als Widerlager für die Waren aufweist, ist gewährleistet, dass auf die Waren stets ein gleichmäßiger und in Richtung auf den Entnahmebereich symmetrischer Schub ausgeübt wird.

Wenn in einer weiteren Ausgestaltung des Lastarms nach der Erfindung an dem Lastarm und/oder an dem Schlitten Mittel zur Bestimmung der relativen Position des Schlittens in dem Lastbereich angebracht sind, lässt sich auf einfache Weise kontrollieren, wann die an dem Lastarm aufgehängten Waren zur Neige gehen und eine Nachfüllung notwendig ist.

Wenn in einer weiteren Ausgestaltung des Lastarms nach der Erfindung die Mittel zur Bestimmung der relativen Position des Schlittens in dem Lastbereich in unterschiedlichen Positionen an dem Lastarm anbringbar sind, lässt sich die Warenbestandskontrolle auf einfache Weise an die Größe der einzelnen Packungen anpassen.

Wenn in einer weiteren Ausgestaltung des Lastarms nach der Erfindung die Mittel zur Bestimmung der relativen Position des Schlittens mit einem Sensor in dem Lastbereich ausgestattet sind, lässt sich der Warenbestand überwachen und eine rechtzeltige Nachfüllung veranlassen.

Wenn in einer weiteren Ausgestaltung des Lastarms nach der Erfindung an dem Entnahmebereich Elemente angebracht sind zum Anbringen mindestens eines Schildes od. dgl., lässt sich dem Kunden vor Ort an jedem Lastarm auf einfache Weise anzeigen, welche Waren dieser Lastarm trägt.

Wenn in einer weiteren Ausgestaltung des Lastarms nach der Erfindung der Lastbereich des Lastarms aus Draht hergestellt ist, lässt sich bei bestimmten Packungen der Lastarm auf einfachste und zweckmäßigste Weise realisieren.

Wenn in einer weiteren Ausgestaltung des Lastarms nach der Erfindung der Lastbereich des Lastarms aus einem Blech- oder Kunststoffprofil hergestellt ist, lässt sich der Lastarm auf einfache Weise für Waren aller Art realisieren.

Wenn in einer weiteren Ausgestaltung des Lastarms nach der Erfindung der Entnahmebereich an dem Lastbereich aufgesteckt oder eingeclipst ist, kann zum Befüllen mit Waren der Entnahmebereich einfach von dem Lastarm abgenommen werden.

Wenn in einer weiteren Ausgestaltung des Lastarms nach der Erfindung der Lastbereich des Lastarms ein Profil mit einer an Aufhängelaschen von Selbstbedienungspackungen angepassten Form aufweist, zum Beispiel Aufhängelaschen mit einem genormten Loch der eingangs genannten Art, genügt es, für die unterschiedlichsten Packungen nur ein Lastarmprofil bereitzustellen.

Wenn in einer weiteren Ausgestaltung des Lastarms nach der Erfindung an dem Entnahmebereich mindestens ein versenkbarer Niederhaltebügel als Begrenzung zum Einführen und Entnehmen von Waren angebracht ist, ist für den Kunden ohne weiteres zu Erkennen, dass er zum Wiederauffädeln einer versehentlich entnommenen Packung auf den Lastarm lediglich den Niederhaltebügel zu versenken braucht, indem er mit der Packung Druck auf den Niederhaltebügel ausübt.

Wenn In einer Ausgestaltung der Selbstbedienungspackung in Kombination mit dem Lastarm nach der Erfindung, an welchem an dem Entnahmebereich mindestens ein versenkbarer Niederhaltebügel als Begrenzung zum Einführen und Entnehmen von Waren angebracht ist, die Aufhängelaschen an der Schachtel in gegenseitigem Abstand angeformt sind und sich der Vorsprung über eine Breite erstreckt, die wenigstens gleich dem Abstand zwischen den beiden Aufhängelaschen ist, ist die leichte Entnehmbarkeit jeder Selbstbedienungspackung von dem Lastarm gewährleistet, ungeachtet der Zahl der vorhandenen Niederhaltebügel, weil diese bei Entnahme einer Selbstbedienungspackung mit Hilfe der Packung soweit nach oben gedrückt werden können, bis sie sich bei der Entnahme der Packung zwischen den Aufhängelaschen hindurchbewegen können.

Wenn in einer weiteren Ausgestaltung der Selbstbedienungspackung in Kombination mit dem last arm nach der Erfindung sich der Vorsprung auf dem vor den Aufhängelaschen gelegenen Teil der Schmalseite der Schachtel befindet, der an die Vorderseite der Schachtel grenzt, lässt sich der übrige Teil der Schmalseite der Schachtel bei der Entnahme einer Packung als eine schräge Rampe benutzen, über die bei der Entnahme einer Packung die Niederhaltebügel gleiten können, um schließlich so weit nach oben gedrückt zu werden, bis sie sich zwischen den Aufhängelaschen hindurch bewegen können.

Wenn in einer weiteren Ausgestaltung der Selbstbedienungspackung in Kombination mit dem last arm nach der Erfindung sich der Vorsprung auf dem hinter den Aufhängelaschen gelegenen Teil der Schmalseite der Schachtel befindet, der nicht an die Vorderseite der Schachtel grenzt, lassen sich die Niederhaltebügel mit dem Vorsprung soweit nach oben drücken, dass die Packung mühelos von dem Lastarm entnommen werden kann. Mit der unterschiedlichen Lage des Vorsprunges vor oder hinter den Aufhängelaschen lassen sich im Übrigen Packungen unterschiedlicher Länge und unterschiedlicher Befüllung trotzdem so stabilisieren, dass sie von dem Lastarm senkrecht nach unten hängen.

Ausführungsbeispiele der Erfindung werden im Folgenden unter Bezugnahme auf die Zeichnungen näher beschrieben. Es zeigt
- Fig. 1: in perspektivischer Darstellung ein Ausführungsbeispiel eines Last- arms nach der Erfindung in einer Ansicht schräg von oben,
- Fig. 2: in perspektivischer Darstellung den Entnahmebereich des Lastarms nach Fig. 1 in einer Ansicht schräg von unten,
- Fig. 3: in einer Gesamtansicht schräg von unten den Lastarm nach Fig. 1,
- Fig. 4: als eine Einzelheit eine perspektivische Darstellung des Entnahmebe- reiches des Lastarms nach Fig. 1,
- Fig. 5: als eine Einzelheit den Entnahmebereich des Lastarms nach Fig. 1 in einer Ansicht schräg von oben,
- Fig. 6: den Lastarm nach Fig. 1 mit daran aufgehängten Packungen in Sei- tenansicht,
- Fig. 7: den Lastarm nach Fig. 6 in perspektivischer Darstellung in einer An- sicht schräg von oben,
- Fig. 8: eine Querschnittansicht des Lastarms nach der Linie VIII-VIII in Fig. 5,
- Fig. 9: in perspektivischer Darstellung eine weitere Ausführungsform einer Kombination aus Lastarm und Selbstbedienungspackung,
- Fig. 10: die Kombination aus Lastarm und Selbstbedienungspackung nach Fig. 9 in Vorderansicht,
- Fig. 11: die Kombination aus Lastarm und Selbstbedienungspackung nach Fig. 9 in einer Seitenansicht,
- Fig. 12: die Kombination aus Lastarm und Selbstbedienungspackung nach Fig. 11 in einer Teilquerschnittansicht,
- Fig. 13: in perspektivischer Darstellung noch eine weitere Ausgestaltung einer Kombination aus Lastarm und anders gestalteten Selbstbedienungs- packungen,
- Fig. 14: die Kombination aus Lastarm und Selbstbedienungspackungen nach Fig. 13 in Vorderansicht,
- Fig. 15: die Kombination aus Lastarm und Selbstbedienungspackungen nach Fig. 13 in einer Seitenansicht und
- Fig. 16: die Kombination aus Lastarm und Selbstbedienungspackungen im Schnitt nach der Linie XVI-XVI in Fig. 14.

Die Fig. 1-3 zeigen ein Ausführungsbeispiel eines insgesamt mit 11 bezeichneten Lastarms nach der Erfindung in verschiedenen Ansichten. Der Lastarm 11 dient zur lückenlosen Präsentation von Waren 10, die in den Fig. 6 und 7 als Selbstbedienungspackungen in Form von Kunststoffschachtein dargestellt sind, von denen jede mit zwei Aufhängelaschen 30 versehen ist. Der Lastarm 11 hat einen mit ihm fest oder lösbar verbundenen Anschlussbereich 12, mit dem der Lastarm 11 frei auskragend an einem Traggestell, üblicherweise einer Lochwand (nicht dargestellt) befestigbar ist. Zu diesem Zweck hat der Anschlussbereich 12 zwei Haken 32, die in zwei Löcher einer Lochwand einführbar sind. Anschließend ist der Anschlussbereich 12 an der Lochwand durch Betätigen eines Spannhebels 34, der an seinem in den Fig. 1 und 3 nicht sichtbaren Ende einen Exzenter trägt, festlegbar. Weiter hat der Lastarm 11 einen zu dem Anschlussbereich 12 entgegengesetzten Entnahmebereich 15. Zwischen dem Anschlussbereich 12 und dem Entnahmebereich 15 erstreckt sich ein Lastbereich 13, in welchem die Waren 10 an dem Lastarm 11 aufhängbar sind.

In Fig. 4 ist der Entnahmebereich, abgenommen von dem Lastarm 11, als eine Einzelheit in perspektivischer Darstellung gezeigt. Der Lastarm 11 ist zumindest in dem Lastbereich 13 als eine Schiene mit Mittelsteg ausgeführt, deren Profil 24 in Fig. 8 im Querschnitt gezeigt ist. Das Profil 24 des Lastarms 11 ist zumindest an dem Ende, welches dem Entnahmebereich 15 benachbart ist, hohl ausgebildet, so dass der Entnahmebereich 15 mit einem Steckfortsatz 36, dessen äußere Begrenzung der inneren Form des Profils 24 an dem benachbarten Ende des Lastarms 11 angepasst ist, an dem Lastarm aufsteckbar ist. Der Entnahmebereich 15 könnte an dem Lastbereich 13 auch eingeclipst sein. In den Fig. 1-3 und 5 ist deutlich zu erkennen, wie der Entnahmebereich 15 an dem Lastarm 11 aufgesteckt ist und so eine abnehmbare Fortsetzung desselben bildet. Bei dem dargestellten Ausführungsbeispiel des Lastarms 11 sind dessen Lastbereich 13, Anschlussbereich 12 und Entnahmebereich 15 jeweils aus einem Kunststoffprofil hergestellt. Denkbar ist auch eine Herstellung als Blechprofil. Auf dem Entnahmebereich 15 ist ein Aufsteckschuh 38 angeformt, in den ein Fuß 40 eines Schildes 20 so einsteckbar ist, wie es in den Fig. 1, 2 und 5 gezeigt. An das Schild 20 ist ein weiteres Schild 19 angesteckt, wie es in den Fig. 1, 2 und 5 zu erkennen ist. Die Breite des Aufsteckschuhs 38 quer zur Längsrichtung des Lastarms 11 und der gegenseitige Abstand der beiden Laschen 30 jeder Packung sind so gewählt, dass sich jede Ware 10 problemlos an dem Aufsteckschuh 38 vorbei auf den Lastarm in dessen Anschlussbereich 12 aufschieben lässt, wenn der Lastbereich 13 befüllt werden soll.

Als ein federnd vorgespannter Schieber zum Verschieben der Waren 10 in Richtung gegen eine Begrenzung 18 an dem Entnahmebereich 15 ist ein in dem Lastbereich 13 und in dem Entnahmebereich 15 verschiebbarer Schlitten 16 vorgesehen. Der Schlitten 16 hat, wie es am Besten in Fig. 4 zu erkennen ist, einen zur Verschleberichtung rechtwinkeligen Arm 14 mit mehreren Puffern 26 als Widerlager für die Waren 10. Ein Federelement 22 dient zum federnden Vorspannen des Schlittens 16 zum Verschieben der Waren 10 in Richtung Entnahmebereich 15. In dem dargestellten Ausführungsbeispiel ist das Federelement 22 eine zur Schleife geformte Zugfeder. Der Schlitten trägt als Umlenkeinrichtung 27 eine auf einer festen Achse 42 drehbar gelagerte Rolle 44, die am Außenumfang eine Rille aufweist, welche das Federelement 22 aufnimmt. Das zur Schleife geformte Federelement 22 hat an seinen beiden freien Enden jeweils einen Federhalter 46. Der Steckfortsatz 36 des Entnahmebereiches 15 hat zwei Öffnungen mit zu dem Lastbereich 13 hin verengten Mündungen, in die die mit entsprechenden Einschnürungen versehenen Federhalter 46 von oben her einsteckbar sind, wie es in Fig. 4 ohne weiteres zu erkennen ist. Zur Montage wird der Schlitten 16 auf den Lastbereich 13 des Lastarms 11 aufgeschoben. Anschließend wird der Steckfortsatz 36 des Entnahmebereiches 15 in den Lastarm 11 eingesteckt, so dass sich die in den Fig. 1-3 gezeigte Anordnung ergibt.

An dem Entnahmebereich 15 sind zwei versenkbare Niederhaltebügel 25 als Begrenzung und Anschlag zum Einführen und Entnehmen von Waren 10 angebracht. Wenn die Waren 10 von dem in Fig. 7 rechten Ende des Lastarms 11 aus auf diesen nacheinander aufgeschoben werden, werden die Niederhaltebügel 25 nacheinander niedergedrückt, um die Waren 10 passieren zu lassen. Mit jeder zusätzlich auf den Lastarm 11 aufgeschobenen Ware 10 wird der Schlitten 16 zunehmend weiter in Richtung zu dem Anschlussbereich 12 verschoben, wobei das Federelement 22 zunehmend gespannt wird. Der Arm 14 übt mit seinen als Widerlager für die Ware 10 dienenden Puffern 26 zunehmend Druck auf die Waren 10 aus. Die Niederhaltebügel 25, die bei dem Aufschieben der Waren 10 auf den Entnahmebereich 13 des Lastarms 11 nach oben ausweichen, kehren anschließend jeweils in ihre ursprüngliche Lage federnd zurück, in welcher sie sich an einen Vorsprung 48 an jeder Ware 10 anlegen und ein Widerlager bilden, gegen das der Schieber 16 die Waren 10 drückt. Wenn ein Käufer die vorderste Ware 10 zu sich herzieht, drängt er die Niederhaltebügel 25 nach oben zu der Ebene des Lastarms 11, so dass die Ware entnommen werden kann. Anschließend kehren die Niederhaltebügel 25 in die in Fig. 6 gezeigte Stellung zurück. Ebenso problemlos kann ein Kunde eine Ware 10 zurück auf den Lastarm 11 schieben, denn mit dem Aufschieben der Ware 10 werden die Niederhaltebügel 25 federnd ausgelenkt, bis sie sich an den Vorsprung 48 anlegen. Eine Begrenzung 18 an dem Entnahmebereich dient als Anschlag für das Federelement 22. Der Anschlag bei den Niederhaltebügeln 25 muss greifen, ob eine oder mehrere Packungen angehängt sind. Die Begrenzung 18 gibt nur die "Leerstellung oder letzte Verpackung" an. Die beiden Anschläge sind in ihrer Lage aufeinander abgestimmt.

Fig. 8 zeigt als Einzelheit im Schnitt nach der Linie VIII-VIII in Fig. 5 den Lastarm 11 im Querschnitt. Zu erkennen ist darin das Profil 24 des Lastarms 11 mit dem darauf verschiebbaren Schlitten 16.

An dem Lastarm 11 und/oder an dem Schlitten 16 können Mittel zur Bestimmung der relativen Position des Schlittens 16 in dem Lastbereich 13 angebracht werden. In dem hier beschriebenen Ausführungsbeispiel ist dafür gemäß der Darstellung in den Fig. 2 und 6 an der Unterseite des Schlittens 16 an einer Verstärkungsstrebe von dessen Arm 14 ein Sensor 50 angebracht. Aufgrund der Schlittenposition kann dann Ware nachgefüllt oder nachbestellt werden -. Die dafür erforderliche Auswertung der Sensorausgangssignale ist nicht Teil der Erfindung und daher hier nicht näher beschrieben. Statt des -Sensors 50 kann - ein Funkschalter (nicht dargestellt) eingesetzt werden, der Bestandteil des Schlittens 16 ist und in diesen so eingebettet ist, dass sein Schaltkontakt nach unten zu dem Lastarm 11 zeigt, diesen aber nicht berührt.

Die Fig. 9 - 12, auf die nun Bezug genommen wird, zeigen eine weitere Ausgestaltung einer Kombination aus dem Lastarm 11 und einer Kunststoffschachtel 10', welche eine die Ware bildende Selbstbedienungspackung darstellt, in perspektivischer Darstellung, in einer Vorderansicht, in einer Seitenansicht bzw. in einer Teilquerschnittansicht. Wie bei der zuvor beschriebenen Ware 10 ist an der Kunststoffschachtel 10' an einer Schmalseite 10s derselben der Vorsprung 48 als ein Widerlager für die beiden Niederhaltebügel 25 angeformt.

In der Ausgestaltung nach den Fig. 6-8 befindet sich der Vorsprung 48 auf dem hinter den Aufhängelaschen 30 gelegenen Teil der Schmalseite 10s der Schachtel 10, der nicht an die Vorderseite 10v der Schachtel 10 grenzt. Hingegen bei der Ausgestaltung der Erfindung nach den Fig. 9-12 befindet sich der Vorsprung 48 auf dem vor den Aufhängelaschen 30 gelegenen Teil der Schmalseite 10s der Schachtel 10', der an die Vorderseite der Schachtel 10' grenzt.

Die Ausgestaltung der Erfindung nach den Fig. 13-16 zeigt, dass bei kürzeren und schmaleren Packungen der Vorsprung 48, der an der Schachtel 10" angeformt ist, auf dem zu der Vorderseite 10v benachbarten Teil der Schmalseite 10s näher an die Aufhängelaschen 30 herangerückt werden kann, um die Schachteln 10" in ihrer Lage zu stabilisieren, trotzdem aber eine einfache Entnehmbarkeit zu ermöglichen.

### Bezugszeichenliste

- 10: Waren
- 10': Kunststoffschachtel
- 10": Kunststoffschachtel
- 10s: Schmalseite
- 10v: Vorderseite
- 11: Lastarm
- 12: Anschlussbereich
- 13: Lastbereich
- 14: Arm
- 15: Entnahmebereich
- 16: Schlitten
- 17: Begrenzung am Anschlussbereich
- 18: Begrenzung am Entnahmebereich
- 19: Schild
- 20: Schild
- 21: Führungselement
- 22: Federelement
- 24: Profil
- 25: Niederhaltebügel
- 26: Puffer
- 27: Umlenkeinrichtung
- 30: Aufhängelaschen
- 32: Haken
- 34: Spannhebel
- 36: Steckfortsatz
- 38: Aufsteckschuh
- 40: Fuß
- 42: Achse
- 44: Rolle
- 46: Federhalter
- 48: Vorsprung
- 50: Sensor

## Patentansprüche

1. Lastarm (11) zur lückenlosen Präsentation von Waren (10),
mit einem Anschlussbereich (12) zur Befestigung des Lastarms (11) frei auskragend an einem Traggestell od. dgl.,
einem zu dem Anschlussbereich (12) entgegengesetzten Entnahmebereich (15),
einem sich zwischen dem Anschlussbereich (12) und dem Entnahmebereich (15) erstreckenden Lastbereich (13), in welchem die Waren (10) an dem Lastarm (11) aufhängbar sind, und
einem federnd vorgespannten Schieber zum Verschieben der Waren (10) in Richtung gegen eine Begrenzung (18) an dem Entnahmebereich (15) wobei
der Schieber (14) als ein auf dem Lastarm (11) in dem Lastbereich (13) verschiebbarer Schlitten (16) ausgebildet ist,
**dadurch gekennzeichnet, dass** zum federnden Vorspannen des Schlittens (16) ein Federelement (22) mit zwei Enden an oder benachbart zu dem Entnahmeberelch (12) befestigt und über eine an dem Schlitten (16) angebrachte Umlenkeinrichtung (27) geführt ist.

2. Lastarm nach Anspruch 1, **dadurch gekennzeichnet, dass** das Federelement (22) eine zur Schleife geformte Zugfeder ist.

3. Lastarm nach Anspruch 1, **dadurch gekennzeichnet, dass** das Federelement (22) ein zur Schleife geformtes elastisches Band ist.

4. Lastarm nach einem der Ansprüche 1 bis 3, **dadurch gekennzeichnet, dass** der Lastarm (11) zumindest in dem Lastbereich (13) als eine Schiene mit Mittelsteg ausgeführt ist.

5. Lastarm nach einem der Ansprüche 1 bis 4, **dadurch gekennzeichnet, dass** der Schlitten (16) einen zur Verschieberichtung rechtwinkeligen Arm (14) mit wenigstens einem Puffer (26) als Widerlager für die Waren aufweist.

6. Lastarm nach einem der Ansprüche 1 bis 5, **dadurch gekennzeichnet, dass** an dem Lastarm (11) und/oder an dem Schlitten (16) Mittel zur Bestimmung der relativen Position des Schlittens (16) in dem Lastbereich (13) angebracht sind.

7. Lastarm nach Anspruch 6, **dadurch gekennzeichnet, dass** die Mittel zur Bestimmung der relativen Position des Schlittens (16) in dem Lastbereich (13) in unterschiedlichen Positionen an dem Lastarm (11) anbringbar sind.

8. Lastarm nach Anspruch 6 oder 7, **dadurch gekennzeichnet, dass** die Mittel zur Bestimmung der relativen Position des Schlittens (16) mit einem Sensor (50) in dem Lastbereich (13) ausgestattet sind.

9. Lastarm nach einem der Ansprüche 1 bis 8, **dadurch gekennzeichnet, dass** an dem Entnahmebereich (15) Elemente angebracht sind zum Anbringen mindestens eines Schildes (19, 20) od. dgl.

10. Lastarm nach einem der Ansprüche 1 bis 9, **dadurch gekennzeichnet, dass** der Lastbereich (13) des Lastarms (11) aus Draht hergestellt ist.

11. Lastarm nach einem der Ansprüche 1 bis 9, **dadurch gekennzeichnet, dass** der Lastbereich (13) des Lastarms (11) aus einem Blech- oder Kunststoffprofil hergestellt ist.

12. Lastarm nach einem der Ansprüche 1 bis 11, **dadurch gekennzeichnet, dass** der Entnahmebereich (15) an dem Lastbereich (13) aufgesteckt oder eingeclipst ist.

13. Lastarm nach einem der Ansprüche 1 bis 12, **dadurch gekennzeichnet, dass** der Lastbereich (13) des Lastarms (11) ein Profil (24) mit einer an Aufhängelaschen (30) von Selbstbedienungspackungen angepassten Form aufweist.

14. Lastarm nach einem der Ansprüche 1 bis 13, **dadurch gekennzeichnet, dass** an dem Entnahmebereich (15) mindestens ein versenkbarer Niederhaltebügel (25) als Begrenzung zum Einführen und Entnehmen von Waren (10) angebracht ist.

15. Selbstbedienungspackung in Kombination mit einem Lastarm nach Anspruch 14,
**dadurch gekennzeichnet, dass** die eine Ware (10) bildende Selbstbedienungspackung eine Kunststoffschachtel (10', 10") ist, die einen an einer (10s) ihrer Schmalseiten angeformten Vorsprung (48) als ein Widerlager für den oder jeden Niederhaltebügel (25) aufweist.

16. Selbstbedienungspackung in Kombination mit einem Lastarm nach Anspruch 15, **dadurch gekennzeichnet, dass** die Aufhängelaschen (30) an der Schachtel (10', 10") in gegenseitigem Abstand angeformt sind und dass sich der Vorsprung (48) über eine Breite erstreckt, die wenigstens gleich dem Abstand zwischen den beiden Aufhängelaschen (30) ist.

17. Selbstbedienungspackung in Kombination mit einem Lastarm nach Anspruch 15 oder 16, **dadurch gekennzeichnet, dass** sich der Vorsprung (48) auf dem vor den Aufhängelaschen (30) gelegenen Teil der Schmalseite (10s) der Schachtel (10', 10") befindet, der an die Vorderseite der Schachtel (10', 10") grenzt.

18. Selbstbedienungspackung in Kombination mit einem Lastarm nach Anspruch 15 oder 18, **dadurch gekennzeichnet, dass** sich der Vorsprung (48) auf dem hinter den Aufhängelaschen (30) gelegenen Teil der Schmalseite (10s) der Schachtel (10) befindet, der nicht an die Vorderseite (10v) der Schachtel (10) grenzt.

## Claims

1. A load arm (11) for the uninterrupted presentation of goods (10), with a connecting portion (12) for securing the load arm (11) freely cantilevered from a support frame or the like,
a removal portion (15) opposite the connecting portion (12),
a load portion (13) which extends between the connecting portion (12) and the removal portion (15) and in which the goods (10) can be suspended from the load arm (11), and
a spring-loaded slider for sliding the goods (10) towards a boundary (18) in the removal portion (15), wherein
the slider (14) is in the form of a carriage (16) which can slide in the load portion (13),
**characterised in that** for the spring-loading of the carriage (16) a spring element (22) with two ends is secured on or adjacent to the removal portion (12) and is guided via a reversal device (27) mounted on the carriage (16).

2. A load arm according to Claim 1, **characterised in that** the spring element (22) is a tension spring formed in a loop.

3. A load arm according to Claim 1, **characterised in that** the spring element (22) is an elastic strip formed in a loop.

4. A load arm according to any one of Claims 1 to 3, **characterised in that**, at least in the load portion (13), the load arm (11) takes the form of a rail with a central web.

5. A load arm according to any one of Claims 1 to 4, **characterised in that** the carriage (16) has an arm (14) at right angles to the displacement direction, with at least one buffer (26) as an abutment for the goods.

6. A load arm according to any one of Claims 1 to 5, **characterised in that** means for determining the relative position of the carriage (16) in the load portion (13) are mounted on the load arm (11) and/or on the carriage (16).

7. A load arm according to Claim 6, **characterised in that** the means for determining the relative position of the carriage (16) in the load portion (13) can be mounted in different positions on the load arm (11).

8. A load arm according to Claim 6 or 7, **characterised in that** the means for determining the relative position of the carriage (16) are provided with a sensor (50) in the load portion (13).

9. A load arm according to any one of Claims 1 to 8, **characterised in that** elements are provided on the removal portion (15) for the application of a label (19,20) or the like.

10. A load arm according to any one of Claims 1 to 9, **characterised in that** the load portion (13) of the load arm (11) is made of wire.

11. A load arm according to any one of Claims 1 to 9, **characterised in that** the load portion (13) of the load arm (11) is made of sheet metal or plastics material section.

12. A load arm according to any one of Claims 1 to 11, **characterised in that** the removal portion (15) is fitted on or clipped into the load portion (13).

13. A load arm according to any one of Claims 1 to 12, **characterised in that** the load portion (13) of the load arm (11) has a section (24) with a shape adapted to suspension clips (30) of self-service packs.

14. A load arm according to any one of Claims 1 to 13, **characterised in that** at least one retractable hold-down shackle (25) is mounted on the removal portion (15) as a boundary for the insertion and removal of goods (10).

15. A self-service pack in combination with a load arm according to Claim 14, **characterised in that** the self-service pack forming the goods (10) is a plastics box (10',10") which has a projection (48), which is formed on one (10s) of its narrow sides, as an abutment for the or each hold-down shackle (25).

16. A self-service pack in combination with a load arm according to Claim 15, **characterised in that** the suspension clips (30) are formed on the box (10',10") at a mutual distance apart, and **in that** the projection (48) extends over a width which is at least equal to the distance between the two suspension clips (30).

17. A self-service pack in combination with a load arm according to Claim 15 or 16, **characterised in that** the projection (48) is situated on the part of the narrow side (10s) of the box (10'10") which is disposed in front of the suspension clips (30) and which adjoins the front side of the box (10'10").

18. A self-service pack in combination with a load arm according to Claim 15 or 16, **characterised in that** the projection (48) is situated on the part of the narrow side (10s) of the box (10) which is disposed behind the suspension clips (30) and which does not adjoin the front side (10v) of the box (10) .

## Revendications

1. Bras de suspension (11) pour la présentation groupée de marchandises (10) comprenant :
- une zone de liaison (12) pour fixer le bras (11) en porte à faux à un châssis ou analogue,
- une zone de prélèvement (15) à l'opposé de la zone de fixation (12),
- une zone de charge (13) entre la zone de fixation (12) et la zone de prélèvement (15), dans laquelle les marchandises (10) sont accrochées au bras (11), et
- un coulisseau précontraint de manière élastique pour pousser les marchandises (10) en direction d'une butée (18) de la zone de prélèvement (15),
bras dont le coulisseau (14) est réalisé sous la forme d'un chariot (16) coulissant sur la zone de charge (13) du bras (11),
bras **caractérisé par**
un élément de ressort (22) fixé par deux extrémités sur ou à la zone de prélèvement (12) pour assurer la précontrainte élastique du chariot (16), et cet élément de ressort passe sur un organe de renvoi (27) du chariot (16).

2. Bras selon la revendication 1,
**caractérisé en ce que**
l'élément de ressort (22) est un ressort de traction formant une boucle.

3. Bras selon la revendication 1,
**caractérisé en ce que**
l'élément de ressort (22) est un ruban élastique en forme de boucle.

4. Bras selon l'une des revendications 1 à 3,
**caractérisé en ce qu'**
au moins dans la zone de charge (13), le bras de charge (11) est réalisé sous la forme d'un rail avec une entretoise.

5. Bras selon l'une des revendications 1 à 4,
**caractérisé en ce que**
le chariot (16) comporte comme appui pour les marchandises, au moins une butée (26) à l'équerre par rapport à la direction de coulissement du bras (14).

6. Bras selon l'une des revendications 1 à 5,
**caractérisé en ce que**
le bras de charge (11) et/ou le chariot (16) comportent des moyens pour déterminer la position relative du chariot (16) dans la zone de charge (13).

7. Bras selon la revendication 8,
**caractérisé en ce que**
les moyens pour déterminer la position relative du chariot (16) dans la zone de charge (13) peuvent être installés dans des positions différentes sur le bras de charge (11).

8. Bras selon l'une des revendications 6 ou 7,
**caractérisé en ce que**
les moyens pour déterminer la position relative du chariot (16) sont équipés d'un capteur (50) dans la zone de charge (13).

9. Bras selon l'une des revendications 1 à 8,
**caractérisé en ce que**
la zone de prélèvement (15) comporte des éléments pour installer au moins un panneau (19, 20) ou moyen analogue.

10. Bras selon l'une des revendications 1 à 9,
**caractérisé en ce que**
la zone de charge (13) du bras de charge (11) est en fil de fer.

11. Bras selon l'une des revendications 1 à 9,
**caractérisé en ce que**
la zone de charge (13) du bras de charge (11) est réalisée avec un profilé en tôle ou en matière plastique.

12. Bras selon l'une des revendications 1 à 11,
**caractérisé en ce que**
la zone de prélèvement (15) est emmanchée ou enclipée sur la zone de charge (13).

13. Bras selon l'une des revendications 1 à 12,
**caractérisé en ce que**
la zone de charge (13) du bras de charge (11) comporte un profilé (24) de forme adaptée aux poignées de suspension (30) de l'emballage pour le libre-service.

14. Bras selon l'une des revendications 1 à 13,
**caractérisé en ce que**
la zone de prélèvement (15) comporte au moins un arceau de retenue escamotable (25) comme limitation pour introduire et extraire des marchandises (10).

15. Emballage de libre-service en combinaison avec un bras de charge selon la revendication 14,
**caractérisé en ce que**
l'emballage de libre-service de la marchandise (10) est une boîte en matière plastique (10', 10") dont l'un des petits côtés (10s) comporte une partie en saillie (48), formée et servant d'appui pour le ou chaque arceau (25).

16. Emballage de libre-service en combinaison avec un bras de charge selon la revendication 15,
**caractérisé en ce que**
les poignées de suspension (30) sont réalisées à distance l'une de l'autre sur la boîte (10', 10"), et
la partie en saillie (48) occupe une largeur au moins égale à l'intervalle entre les deux poignées de suspension (30).

17. Emballage de libre-service en combinaison avec un bras de charge selon la revendication 15 ou 16,
**caractérisé en ce que**
la partie en saillie (48) se trouve sur la partie du petit côté (10s) de la boîte (10', 10") située devant la poignée de suspension (30), adjacent à la face avant de la boîte (10', 10").

18. Emballage de libre-service en combinaison avec un bras de charge selon l'une des revendications 15 ou 16,
**caractérisé en ce que**
la partie en saillie (48) se trouve sur la partie du petit côté (10s) de la boîte (10), derrière les poignées de suspension (30), petit côté qui rejoint la face avant (10v) de la boîte (10).
